# EUROPÄISCHE PATENTSCHRIFT

(11) **EP 2 756 184 B1**
(45) Veröffentlichungstag und Bekanntmachung des Hinweises auf die Patenterteilung: **03.02.2016**
(21) Anmeldenummer: 12735567.5
(22) Anmeldetag: 18.07.2012
(51) Int. Cl.: F02M 59/44, F02M 57/00, F02M 53/00, F04B 1/04, F04B 39/06, F04B 49/06, F04B 51/00, F04B 53/08

(54) **Kraftstoffhochdruckpumpe für ein Einspritzsystem**
HIGH-PRESSURE FUEL PUMP FOR INJECTION SYSTEM
POMPE À CARBURANT HAUTE PRESSION POUR SYSTÈME D'INJECTION

(30) Priorität: 14.09.2011 DE 102011082704
(43) Veröffentlichungstag der Anmeldung: 23.07.2014
(73) Patentinhaber: Robert Bosch GmbH, 70442 Stuttgart (DE)
(72) Erfinder: TRAUB, Karl-Heinz, 73349 Wiesensteig (DE)
(86) Internationale Anmeldenummer: PCT/EP2012/064076
(87) Internationale Veröffentlichungsnummer: WO 2013/037542

(56) Entgegenhaltungen:
- EP-A1- 0 316 581
- EP-A1- 0 794 329
- EP-A1- 1 411 240
- DE-A1- 3 521 348
- DE-A1- 10 257 914
- JP-A- 5 195 899
- JP-A- 61 212 661
- JP-A- 2000 130 298

## Beschreibung

Die Erfindung betrifft eine Kraftstoffhochdruckpumpe für ein Einspritzsystem einer Brennkraftmaschine gemäß dem Oberbegriff des Anspruchs 1.

Eine solche Kraftstoffhochdruckpumpe ist durch die DE 102 57 914 A1 bekannt. Diese Kraftstoffhochdruckpumpe weist wenigstens einen in einem Pumpenzylinder geführten, translatorisch auf und ab bewegbaren Pumpenkolben auf. An der Kraftstoffhochdruckpumpe ist ein Temperatursensor angeordnet zur Ermittlung der Temperatur des von der Kraftstoffhochdruckpumpe geförderten Kraftstoffs. Der Temperatursensor ist in einem Triebwerksraum der Kraftstoffhochdruckpumpe angeordnet in dem eine Antriebswelle sowie ein Stößel angeordnet sind, über den der Pumpenkolben bewegbar ist. Durch den Temperatursensor wird somit die Temperatur des Kraftstoffs im Triebwerksraum ermittelt, die keinen Rückschluss auf die in den höchstbelasteten Bereichen der Kraftstoffhochdruckpumpe herrschenden Temperaturen zulässt. Eine gezielte Ermittlung der Kraftstofftemperatur in den höchstbelasteten Bereichen der Kraftstoffhochdruckpumpe ist hier nicht vorgesehen. Bei dieser Kraftstoffhochdruckpumpe ist weiter vorgesehen, dass bei Überschreiten einer vorgegebenen Temperatur des Kraftstoffs im Innenraum eine Kraftstoffförderung durch die Kraftstoffhochdruckpumpe unterbrochen wird.

Durch die JP 61 212661 A ist eine Kraftstoffhochdruckpumpe bekannt, die wenigstens einen in einem Pumpenzylinder geführten, translatorisch auf und ab bewegbaren Pumpenkolben aufweist. An der Kraftstoffhochdruckpumpe ist ein Temperatursensor angeordnet zur Ermittlung der Temperatur des von der Kraftstoffhochdruckpumpe geförderten Kraftstoffs. Der Temperatursensor ist in einem Triebwerksraum der Kraftstoffhochdruckpumpe angeordnet in dem eine Antriebswelle sowie ein Stößel angeordnet sind, über den der Pumpenkolben bewegbar ist. Durch den Temperatursensor wird somit die Temperatur des Kraftstoffs im Triebwerksraum ermittelt, die keinen Rückschluss auf die in den höchstbelasteten Bereichen der Kraftstoffhochdruckpumpe herrschenden Temperaturen zulässt. Eine gezielte Ermittlung der Kraftstofftemperatur in den höchstbelasteten Bereichen der Kraftstoffhochdruckpumpe ist hier nicht vorgesehen. Bei dieser Kraftstoffhochdruckpumpe ist weiter vorgesehen, dass bei Überschreiten einer vorgegebenen Temperatur des Kraftstoffs im Triebwerksraum eine Bypassleitung geöffnet wird, über die Kraftstoff aus dem Innenraum abströmen kann, so dass die den Triebwerksraum durchströmende Kraftstoffmenge erhöht und die Kraftstofftemperatur verringert werden kann.

Durch die EP 1 411 240 A1 ist eine Kraftstoffhochdruckpumpe bekannt, die wenigstens einen in einem Pumpenzylinder geführten, translatorisch auf und ab bewegbaren Pumpenkolben aufweist. An der Kraftstoffhochdruckpumpe ist ein Temperatursensor angeordnet zur Ermittlung der Temperatur des von der Kraftstoffhochdruckpumpe geförderten Kraftstoffs. Der Temperatursensor ist am Auslass eines Pumpenarbeitsraums der Kraftstoffhochdruckpumpe angeordnet. Durch den Temperatursensor wird somit die Temperatur des durch die Kraftstoffhochdruckpumpe geförderten Kraftstoffs ermittelt, der keinen Rückschluss über die Temperatur des Kraftstoffs in hochbelasteten Bereichen des Antriebs der Kraftstoffhochdruckpumpe zulässt.

Durch die JP 2000 130298 A ist eine Kraftstoffhochdruckpumpe bekannt, die einen in einem Pumpenzylinder geführten, translatorisch auf und ab bewegbaren Pumpenkolben aufweist. An der Kraftstoffhochdruckpumpe ist ein Temperatursensor angeordnet zur Ermittlung der Temperatur eines von der Kraftstoffhochdruckpumpe geförderten Testfluids. In einem Testbetrieb der Kraftstoffhochdruckpumpe werden die Temperatur und der Druck in einem Pumpenarbeitsraum der Kraftstoffhochdruckpumpe ausgewertet, um zu prüfen, ob ein Spalt zwischen dem Pumpenkolben und dem Pumpenzylinder korrekt eingestellt ist. Die Temperatur in einem Antriebsbereich der Kraftstoffhochdruckpumpe wird hier nicht ermittelt.

### Vorteile der Erfindung

Die erfindungsgemäße Kraftstoffhochdruckpumpe mit den Merkmalen des Anspruchs 1 hat demgegenüber den Vorteil, dass gezielt die Temperatur des Kraftstoffs in den höchstbelasteten Bereichen des Antriebs der Kraftstoffhochdruckpumpe ermittelt wird.

In weiterer Ausgestaltung der Erfindung ist der Temperatursensor mit einem Steuergerät zur Steuerung einer Niederdruckpumpe des Einspritzsystems verschaltet. Dadurch kann die Förderung der Niederdruckpumpe, die bevorzugt eine elektrische Niederdruckpumpe ist, in einfacher Weise gesteuert werden. Das Steuergerät kann ein eigenständiges Steuergerät nur zur Steuerung der Niederdruckpumpe sein. Bevorzugt ist das Steuergerät ein Brennkraftmaschinensteuergerät, das alle Funktionen der Brennkraftmaschine und insbesondere des gesamten Einspritzsystems steuert beziehungsweise regelt. Die zusätzliche Funktion ist praktisch ohne Mehraufwand in das Steuergerät integrierbar.

In Weiterbildung der Erfindung ist die Kraftstoffhochdruckpumpe kraftstoffgekühlt. Ist die Kraftstoffpumpe von einem anderen Medium, beispielsweise Öl, gekühlt und geschmiert, ist der Gegenstand der Erfindung auch auf eine solche Kraftstoffhochdruckpumpe anwendbar, indem dann die gemessene Kraftstofftemperatur zur Regelung beispielsweise der Ölförderpumpe herangezogen wird.

Weitere vorteilhafte Ausgestaltungen der Erfindung sind der Zeichnungsbeschreibung zu entnehmen, in der ein in den Figuren dargestelltes Ausführungsbeispiel der Erfindung näher beschrieben ist.

### Kurze Beschreibung der Zeichnungen

Es zeigen:
Figur 1 ein schematisches Schaltschema eines Niederdruckkreislaufs eines Einspritzsystems mit einer Kraftstoffhochdruckpumpe und
Figur 2 eine Seitenansicht einer schematisch dargestellten Kraftstoffhochdruckpumpe, die als Zweistempel-Kraftstoffhochdruckpumpe ausgebildet ist.

Das in der Figur 1 dargestellte Niederdrucksystem eines Einspritzsystems weist einen Tank 1 auf, aus dem von einer Niederdruckpumpe 2 Kraftstoff über einen Filter 3 in einen Triebwerksraum 4 einer Kraftstoffhochdruckpumpe 5 gefördert wird. Die Niederdruckpumpe 2 wird elektrisch betrieben und ist somit bezüglich ihrer Förderleistung leicht regelbar.

In dem Triebwerksraum 4 der Kraftstoffhochdruckpumpe 5 ist eine Nockenwelle 6 (Figur 2) drehbar in einem Gehäuselager 7 und einem Flanschlager 8 gelagert. Das Gehäuselager 7 und das Flanschlager 8 sind beide kraftstoffgeschmiert, wobei die zur Schmierung herangezogene Teilmenge von der dem Triebwerksraum 4 zugeführten Kraftstoffmenge über eine Rücklaufleitung 9 zu dem Tank 1 abgeführt wird. Ein weiterer Teilstrom des dem Triebwerksraum 4 zugeführten Kraftstoffs wird einer Zumesseinheit 10 zugeführt, die die dem Hochdruckpumpenarbeitsraum 11 über ein Saugventil 12 zugeführte Kraftstoffmenge bestimmt. Der dem Hochdruckpumpenarbeitsraum 11 zugeführte Kraftstoff wird von einem in einem Pumpenzylinder von der Nockenwelle 6 translatorisch auf und ab bewegten Pumpenkolben 14 (Figur 2) über ein Rückschlagventil in einen Hochdruckspeicher des Kraftstoffeinspritzsystems gefördert. Aus dem Hochdruckspeicher wird von Kraftstoffinjektoren Kraftstoff bedarfsweise zur Einspritzung in zugeordnete Brennräume der Brennkraftmaschine entnommen.

Vor der Zuführung zu der Zumesseinheit 10 zweigt eine Leitung ab, in die ein Überströmventil 15 eingesetzt ist und wobei der Ausgang aus dem Überströmventil 15 in die Rücklaufleitung 9 einmündet. Von der Zumesseinheit 10 nicht in den Hochdruckpumpenarbeitsraum 11 weitergeführter Kraftstoff wird somit über das Überströmventil 15 und die Rücklaufleitung 9 zurück in den Tank 1 geleitet.

Die Seitenansicht der in Figur 2 zeigt eine schematisch dargestellte Zweistempel-Kraftstoffhochdruckpumpe 5, wobei die Erfindung aber auch bei einer Einstempel-oder Dreistempel-Kraftstoffhochdruckpumpe 5 anwendbar ist. Die Zweistempel-Kraftstoffhochdruckpumpe 5 weist ein Pumpengehäuse 16 auf, in dem die Nockenwelle 6 drehbar gelagert ist. Bei einer Drehbewegung der Nockenwelle 6 bewegt diese mit ihren Nocken jeweils einen Rollenstößel 17 der beiden Pumpenelemente auf und ab. Jeder der beiden Rollenstößel 17 wirkt mit einem Pumpenkolben 14 zusammen, und ist in einer Aufnahme in Form einer Bohrung 13 translatorisch auf und ab bewegbar geführt. Jeder der Pumpenkolben 14 wirkt - wie bereits unter Figur 1 beschrieben - mit einem Hochdruckpumpenarbeitsraum 11 zur Förderung von Kraftstoff in einen Hochdruckspeicher zusammen. Dabei wird in dem Hochdruckspeicher beispielsweise ein Kraftstoffdruck von circa 1600 bar eingestellt.

Der Pumpenkolben 14 und mit diesem zusammen der Rollenstößel 17 wird von einer Pumpenfeder 18, die sich an einem Pumpenzylinderkopf und einem Pumpenkolbenfuß 19 abstützt, gegen die Nockenwelle 6 gedrückt. Die Pumpenfeder 18 ist in einem oberen Stößelraum 20 in der Bohrung 13 angeordnet, wobei der obere Stößelraum 20 über eine Verbindungsbohrung in dem Pumpengehäuse 16 mit dem Triebwerksraum 4 verbunden ist. Weiterhin sind die beiden oberen Stößelräume 20 der beiden Pumpenelemente über eine Verbindungsleitung 21, die bevorzugt als Bohrung ausgebildet ist, miteinander verbunden. Der obere Stößelraum 20 ist nahe dem Hochdruckpumpenarbeitsraum 11 angeordnet, so dass der obere Stößelraum 20 ein Bereich der Kraftstoffhochdruckpumpe 5 ist, in dem hohe Kraftstofftemperaturen herrschen.

Bei Betrieb der Kraftstoffhochdruckpumpe 5 erfolgt ein intensiver Kraftstoffaustausch zwischen dem Triebwerksraum 4 und den beiden durch die Verbindungsleitung 21 miteinander verbundenen oberen Stößelräumen 20. Ein Temperatursensor 22 wird im Bereich der Verbindungsleitung 21 oder des oberen Stößelraums 20 (bei nur einem Pumpenelement) angeordnet. Der Temperatursensor 22 erfasst die in dem oberen Stößelraum 20 oder der Verbindungsleitung 21 herrschende Kraftstofftemperatur und führt diese einem Steuergerät, das beispielsweise das Steuergerät zur elektronischen Dieselregelung (EDC) ist, zu. Von diesem Steuergerät wird unter anderem die elektrisch betriebene Niederdruckpumpe 2 in Abhängigkeit der gemessenen Temperatur gesteuert. Insbesondere bei hohen gemessenen Temperaturen wird die Förderleistung der elektrisch betriebenen Niederdruckpumpe 2 erhöht und somit die Kühlung der Kraftstoffhochdruckpumpe 5 intensiviert.

Das Pumpengehäuse 16 weist schließlich eine Zulaufbohrung 23 auf, über die der von der elektrischen Niederdruckpumpe geförderte Kraftstoff in den Triebwerksraum 4 eintritt. Eine Rücklaufbohrung 24 führt zu dem Überströmventil 15 oder das Überströmventil 15 ist in die Rücklaufbohrung eingesetzt und die Rücklaufleitung 9 ist an die Rücklaufbohrung angeschlossen. Die Zumesseinheit ist entgegen der Darstellung der Figur 1 normalerweise in das Pumpengehäuse 16 eingebaut und mittels einer internen Verbindung mit dem Hochdruckpumpenarbeitsraum über das Saugventil verbunden.

## Patentansprüche

1. Kraftstoffhochdruckpumpe (5) für ein Einspritzsystem einer Brennkraftmaschine mit einem Pumpengehäuse (16) und mit wenigstens einem in einem Pumpenzylinder geführten, translatorisch auf und ab bewegbaren Pumpenkolben (14), wobei ein Temperatursensor (22) zur Ermittlung einer Temperatur des von der Kraftstoffhochdruckpumpe (5) geförderten Kraftstoffs vorgesehen ist, der an der Kraftstoffhochdruckpumpe (5) angeordnet ist, wobei der Pumpenkolben (14) über einen Stößel (17) bewegbar ist, **dadurch gekennzeichnet, dass** der Stößel (17) in einer Aufnahme (13) geführt ist, dass der Stößel (17) in der Aufnahme (13) einen einer Antriebswelle (6) abgewandten oberen Stößelraum (20) begrenzt und dass der Temperatursensor (22) in dem oberen Stößelraum (20) angeordnet ist oder dass zwei Pumpenkolben (14) mit jeweils einem Stößel (17) vorgesehen sind, die jeweils einen oberen Stößelraum (20) begrenzen und dass der Temperatursensor (22) in einer Verbindungsleitung (21) zwischen den beiden oberen Stößelräumen (20) angeordnet ist.

2. Kraftstoffhochdruckpumpe (5) nach Anspruch 1, **dadurch gekennzeichnet, dass** der Temperatursensor (22) mit einem Steuergerät zur Steuerung einer Niederdruckpumpe (2) des Einspritzsystems verbunden ist.

3. Kraftstoffhochdruckpumpe nach Anspruch 2, **dadurch gekennzeichnet, dass** die Niederdruckpumpe (2) eine elektrisch betriebene Niederdruckpumpe (2) ist.

4. Kraftstoffhochdruckpumpe nach einem der vorhergehenden Ansprüche, **dadurch gekennzeichnet, dass** die Kraftstoffhochdruckpumpe (5) kraftstoffgekühlt ist.

## Claims

1. High-pressure fuel pump (5) for an injection system of an internal combustion engine, having a pump housing (16) and having at least one pump piston (14) which is guided in a pump cylinder and which is movable up and down in translational fashion, wherein a temperature sensor (22) is provided for determining a temperature of the fuel delivered by the high-pressure fuel pump (5), which temperature sensor is arranged at the high-pressure fuel pump (5), wherein the pump piston (14) can be moved by way of a tappet (17), **characterized in that** the tappet (17) is guided in a receptacle (13), **in that** the tappet (17) delimits, in the receptacle (13), an upper tappet chamber (20) which faces away from a drive shaft (6), and **in that** the temperature sensor (22) is arranged in the upper tappet chamber (20), or **in that** two pump pistons (14) with in each case one tappet (17) are provided, which tappets each delimit an upper tappet chamber (20), and **in that** the temperature sensor (22) is arranged in a connecting line (21) between the two upper tappet chambers (20).

2. High-pressure fuel pump (5) according to Claim 1, **characterized in that** the temperature sensor (22) is connected to a control unit for controlling a low-pressure pump (2) of the injection system.

3. High-pressure fuel pump according to Claim 2, **characterized in that** the low-pressure pump (2) is an electrically operated low-pressure pump (2).

4. High-pressure fuel pump according to one of the preceding claims, **characterized in that** the high-pressure fuel pump (5) is cooled by way of fuel.

## Revendications

1. Pompe à carburant haute pression (5) pour un système d'injection d'un moteur à combustion interne, comprenant un carter de pompe (16) et au moins un piston de pompe (14) guidé dans un cylindre de pompe, déplaçable de haut en bas par un mouvement de translation, un capteur de température (22) étant prévu pour déterminer une température du carburant refoulé par la pompe à carburant haute pression (5), lequel est disposé au niveau de la pompe à carburant haute pression (5), le piston de pompe (14) pouvant être déplacé par le biais d'un poussoir (17), **caractérisé en ce que** le poussoir (17) est guidé dans un logement (13), **en ce que** le poussoir (17) délimite dans le logement (13) un espace de poussoir supérieur (20) opposé à un arbre d'entraînement (6) et **en ce que** le capteur de température (22) est disposé dans l'espace de poussoir supérieur (20) ou **en ce que** deux pistons de pompe (14) sont chacun pourvus d'un poussoir (17), lesquels poussoirs délimitent à chaque fois un espace de poussoir supérieur (20) et **en ce que** le capteur de température (22) est disposé dans une conduite de liaison (21) entre les deux espaces de poussoir supérieurs (20).

2. Pompe à carburant haute pression (5) selon la revendication 1, **caractérisée en ce que** le capteur de température (22) est connecté à un appareil de commande pour commander une pompe basse pression (2) du système d'injection.

3. Pompe à carburant haute pression selon la revendication 2, **caractérisée en ce que** la pompe basse pression (2) est une pompe basse pression (2) à commande électrique.

4. Pompe à carburant haute pression selon l'une quelconque des revendications précédentes, **caractérisée en ce que** la pompe à carburant haute pression (5) est refroidie par carburant.
